# EUROPÄISCHE PATENTSCHRIFT

(11) **EP 0 344 507 B1**
(45) Veröffentlichungstag und Bekanntmachung des Hinweises auf die Patenterteilung: **18.10.1995**
(21) Anmeldenummer: 89108720.7
(22) Anmeldetag: 16.05.1989
(51) Int. Cl.: D01H 9/18, B65B 67/06

(54) **Transportsystem zwischen Textilmaschinen, insb. zwischen Ringspinn- und Spulmaschinen**
Transport system between textile machines, in particular between ring spinning machines and winding machines
Système de transport entre des machines textiles, en particulier entre des continus à filer à anneaux et des machines de bobinage

(30) Priorität: 31.05.1988 CH 2068/88
(43) Veröffentlichungstag der Anmeldung: 06.12.1989
(62) Teilanmeldung aus: 92103418.7
(73) Patentinhaber: MASCHINENFABRIK RIETER AG, CH-8406 Winterthur (CH)
(72) Erfinder: Fritschi, Isidor, CH-8450 Andelfingen (CH); Gnos, Robert, CH-8544 Rickenbach (CH)

(56) Entgegenhaltungen:
- EP-A- 0 109 000
- DE-A- 2 656 811
- DE-A- 3 433 706
- DE-A- 3 609 071

## Beschreibung

Die Erfindung betrifft ein Transportsystem gemäss dem Oberbegriff des Anspruches 1. Die Erfindung betrifft ebenfalls ein Verfahren zum Betreiben dieses Transportsystemes gemäss dem Oberbegriff des Anspruches 24.

Bei einem bekannten Transportsystem dieser Art zwischen einer Ringspinnmaschine und einer Spulmaschine (vgl, DE-A-3433706) werden mit Garn bepacket volle Hülsen - Kopse genannt - auf Zapfen von individuellen innerhalb einer Fahrbahn, bspw. eines Förderbandes oder einer Gleitschiene, frei verfahrbaren kreisförmigen Scheiben bzw. Tellern plaziert. Diese Zapfen und Teller aufweisenden Tragkörper, auch "Peg Trays" genannt, werden mit vollen Hülsen von der Ringspinnmaschine über eine Fahrbahn direkt in die Spulmaschine verfahren bzw. befördert, während identische Tragkörper mit leeren Hülsen gleichzeitig über eine andere Fahrbahn von der Spulmaschine in die Ringspinnmaschine verfahren werden. Ein solches Transportsystem, das unter dem Begriff "Verbund- bzw. Linksystem" bekannt ist, hat den Vorteil einer Vereinheitlichung der Tragkörper, einer schonenden Beförderung der Kopse und wegen des Wegfalls eines Umplazierungsmechanismus zwischen den beiden Textilmaschinen-Systemen einer Vereinfachung des Durchlaufes, insbesondere wenn die Ringspinnmaschine und die Spulmaschine nahe beieinander angeordnet sind. Eine derartige Anordnung ist wegen der baulichen Gegebenheiten nicht immer möglich und nicht immer erwünscht. Eine Förderbahn zwischen einer Ringspinnmaschine und einer Spulmaschine auf verschiedenen Stockwerken könnte aufwendig werden und zu Versperrungen führen. Wenn die beiden Verbund-Maschinen mit 1:1-Link, d.h. dass eine Ringspinnmaschine mit einer Spulmaschine verknüpft ist, nahe beieinander liegen, muss in Kauf genommen werden, dass die Spulmaschine dem bzw. der von der Ringspinnmaschine herrührenden Flug und Wärme ausgesetzt ist. Auch kann es dann schwierig sein, eine wirksame Garndämpfungs- bzw. eine Garnberuhigungsstation anzuordnen, da eine unmittelbare Verarbeitung des Garnes in der Spulmaschine erfolgt. Ein weiterer Nachteil besteht darin, dass ein störungsbedingter Ausfall der Ringspinnmaschine unweigerlich die Stillegung der Spulmaschine nach sich zieht. Wenn unterschiedliche Garnnummern verarbeitet werden müssen - bei gröberen Garnen bspw. muss die Kapazität der Spulmaschine erhöht werden - können die beiden Maschinen kapazitätsmässig nicht optimal ausgelegt werden. Ausserdem erfordert die Gesamtzahl der Spulmaschinen im jeweiligen 1:1-Link mehr Bodenfläche.

Ein anderes bekanntes Transportsystem arbeitet nach dem sogenannten "Flexible Link"-Prinzip, d.h. dass Kopse von einer Ringspinnmaschine an verschiedene Spulmaschinen gebracht werden können. Dazu benötigt man Übergabestationen zwischen den verschiedenen Systemen bzw. Bereichen wie folgt: Vom Ringspinnmaschinenbereich müssen die Kopse von den Peg Trays oder vom Zapfenband entfernt und auf ein Förderband gebracht oder in einen Behälter geschüttet werden, wobei Qualitätseinbussen durch das Streifen der horizontal beförderten Kopse gegen Seitenführungen des Förderbandes oder durch das Aufschlagen und das Reiben der Kopse auf- bzw. aneinander entstehen können. Um in den Spulmaschinenbereich zu gelangen, werden die Kopse vom Förderband, gegebenenfalls über Weichensysteme, in Rüttler geschüttet, welche die Kopse wieder in die vertikale Lage bringen und auf Peg Trays im Spulmaschinenbereich plazieren. Die wegunabhängigen Behälter können zu den betreffenden Spulmaschinen gerollt bzw. verfahren werden, wobei sie durch Kippeinrichtungen in die genannten Rüttler gelangen. Nach dem Abspulen in der Spulmaschine werden die leeren Hülsen in dazu vorgesehene Behälter fallengelassen. Diese leeren Hülsen-Behälter werden wiederum zu der Ringspinnmaschine verfahren, wo sie von einem Hülsenlader wiederum auf die Peg Trays oder das Zapfenband der Ringspinnmaschine aufgesteckt werden. Um ein von sich aus bereits aufwendiges Transportsystem zu automatisieren, sind komplexe Steuerungsmechanismen und Pufferstationen notwendig.

DE-A-2656811 hingegen zeigt ein System zum Transportieren einer Gruppe von Garnwickeln zwischen einer Garnwickelmaschine und einem Spulenlager. Das System umfasst einen Transportträger, der einer Bahn entlang willkürlich zu irgendeiner Garnwickelmaschine einer Gruppe derartiger Maschinen verfahrbar ist, z.B. mit Hilfe einer rechnergesteuerten Steuereinrichtung.

In jeder Garnwickelmaschine werden die darin gebildeten Wickel auf aufrechtstehende Dorne aufgesteckt, die zusammen mit einer brettförmigen Grundplatte ein "Tablett" bilden. Im Ausführungsbeispiel hat die Garnwickelmaschine insgesamt 72 Spindeln pro Spindelseite, wobei acht Tabletts mit je neun Dornen vorgesehen sind, um alle Wickel dieser Spindelseite aufzunehmen.

Die Tabletts können dann sequentiell zum Maschinenende befördert werden, wo ein Transportträger auf sie wartet, und sequentiell auf diesen Träger geladen werden. Beim Beladen des Trägers wird jede brettförmige Platte in ihrer Längsrichtung bewegt.

Es ist nach DE-A-2656811 vorgesehen, alle neun Tabletts einer Spindelseite auf einem einzigen Träger aufzunehmen. Dazu ist der Träger mit einer Palette versehen, die linear quer zur Verschieberichtung der Grundplatten beim Laden beweglich ist. Jeder Träger ist mit einem Mechanismus versehen, um seine jeweilige Palette beim Laden zu verschieben. Eine Steuerung ist auch vorgesehen, um die Bewegungen der Palette mit den Bewegungen der Tabletts (Ladevorrichtung) zu koordinieren.

Im Spulenlager kann die mit Garnwickeln voll beladene Palette mittels eines Kranes entfernt werden und durch eine mit leeren Hülsen voll beladene Palette ersetzt werden, wobei die leeren Hülsen ebenfalls durch längliche Tabletts getragen werden. Der Träger kann dann an die gleichen oder an eine andere Garnwickelmaschine zurückbefohlen werden, um die (bzw. eine) Spindelseite dieser Maschine mit Leerhülsen zu bestücken. Das Entladen erfolgt auf die umgekehrte Art und Weise im Vergleich zum Laden.

Das Beladen eines Trägers mit Tabletts nach DE-A-2656811 erfolgt dementsprechend völlig unabhängig vom Entladen solcher Tabletts, d.h. es sind für diese Vorgänge verschiedene Operationen durchzuführen. Weil das Beladen und Entladen an der Garnwickelmaschine während verschiedener Zeitintervalle stattfindet, ist es möglich, für jede Spindelseite nur eine einzige Übergabestation vorzusehen, die zwischen das Maschinenende und den auf seiner Fahrbahn stehenden Transportträger gestellt ist.

Ein Verfahren nach DE-A-2656811 ist zum Laden bzw. Entladen von individuellen frei verfahrbaren Zapfen und Scheiben aufweisenden Tragkörpern ("Peg Trays") nicht bzw. nur sehr schwer anwendbar, zumindest dann, wenn z.B. eine Ringspinnmaschine als "Garnwickelmaschine" vorgesehen ist. Eine moderne Ringspinnmaschine umfasst bis zu 600 Spindeln pro Maschinenseite, und für jede Spindel ist ein "eigener" Tragkörper vorzusehen.

Die vorliegende Erfindung setzt sich zum Ziel, ein kostengünstiges, unkompliziertes, wirtschaftliches, garnschonendes, unterhaltsfreundliches, anpassungsfähiges und die obengenannten Nachteile eliminierendes Transportsystem zu schaffen. Dieses Ziel wird erreicht durch die im Kennzeichen der Ansprüche 1 (Transportsystem) und 24 (Verfahren) angegebenen Merkmale. Die abhängigen Ansprüche betreffen vorteilhafte Weiterbildungen dieser Gegenstände. Das erfindungsgemässe Transportsystem ist kostengünstig, da billig herstellbare Transportelemente an die Stelle von Förderbahnen oder Rüttlern treten. Da ebenfalls auf getrennte Fördereinrichtungen für den Transport der leeren und vollen Hülsen, auf Hülsenlader und Steuermechanismen verzichtet werden kann, wird das erfindungsgemässe Transportsystem unkompliziert. Die Vereinheitlichung bezüglich der Tellerabmessungen der Peg Trays an der Ringspinn- und Spulmaschine kann beibehalten werden, aber mit dem zusätzlichen Vorteil, dass bei einem Ausfall einer Ringspinnmaschine alle Spulmaschinen weiterarbeiten, und dass die Spulmaschinen nunmehr kapazitätsmässig und längenmässig optimal ausgelegt werden können. Die einzelnen wegunabhängigen bodenverfahrbaren Transportelemente können beliebig lange in Garndämfungsstationen verweilen und können im Gegensatz zu Überkopf-Förderbahnen einfach gewartet werden, was zu einer grösseren Wirtschaftlichkeit beiträgt. Da die Kopse während des Transportes zwischen der Ringspinn- und der Spulmaschine auf den Peg Trays bleiben und einander nicht berühren, wird die Garnqualität nicht beeinträchtigt. Bei manuellem Verfahren sowie beim fahrerlosen automatischen Transportieren der Transportelemente ist die Übersichtlichkeit immer gegeben. Auf Pufferstationen kann weitgehend verzichtet werden, da die Transportelemente selber Puffer darstellen. Nachträgliche Ausbaustufen des Spinnereibetriebes können auf einfache Art realisiert werden.

Die Auflagefläche kann wirtschaftlich ausgelegt werden. In einem Übergabevorgang werden alle von der Ringspinnmaschine erzeugten auf Tragkörper aufgesteckten Kopse oder alle an die Ringspinnmaschine zu liefernden Tragkörper aufgenommen. Die Fördermittel müssen nur einmal pro Übergabestation und nicht an jedem Transportelement vorgesehen werden, was eine grosse Kosteneinsparung bedeutet. Das Transportelement kann gleichzeitig auf wirtschaftliche Weise be- und entladen werden. Die Tragkörper werden auf dem Förderer bündig mit den Bahnen des Transportelementes ausgerichtet. Eine grössere Anzahl von Tragkörpern kann auf einer Bahn untergebracht werden.

Die Erfindung wird nachfolgend anhand der Zeichnung näher erläutert. Es zeigen schematisch:
- Figur 1: eine Draufsicht auf eine Uebergabestation und ein Transportelement gemäss der Erfindung,
- Figur 2: einen Schnitt gemäss der Linie II-II der Figur 1,
- Figur 3A: einen Teilschnitt gemäss der Linie III-III der Figur 1 gemäss einer ersten Ausführung und
- Figur 3B: einen gleichen Teilschnitt wie in Figur 3A gemäss einer anderen Ausführung.

Eine stationäre Uebergabestation 3 ist jeweils an einem Ende einer Textilmaschine, im gezeigtem Fall einer Ringspinnmaschine 4, integriert. In die Uebergabestation ist ein Transportelement 5, auch Kopswagen oder Roro-Wagen (roll-on, roll-off) genannt, von einer nicht gezeichneten Spulmaschine kommend, eingefahren. Der Kopswagen 5 ist beladen mit leeren Hülsen 8, die jeweils auf vertikale Zapfen 9 von kreisförmigen Scheiben bzw. Tellern 10 aufgesteckt sind. Die Anzahl der aus jeweils einem Zapfen 9 und einem Teller 10 bestehenden Peg Trays bzw. Tragkörper 11 entspricht der Gesamtzahl der Spinnstellen der Ringspinnmaschine 4. Der Kopswagen 5 ist auf Rollen 14 willkürlich zu irgendeiner Textilmaschine und deshalb wegunabhängig verfahrbar, kann aber auch von einem Gabelstapler befördert werden und hat bspw. vier horizontale Hauptebenen 15a-d. Auf jeder Hauptebene sind mittels Trennschienen 16 gerade, der Breite bzw. dem Durchmesser eines Tellers 10 entsprechende Leitbahnen 17 gebildet, die parallel zueinander und quer zur Ringspinnmaschinenlängsachse 20 verlaufen. Die gesamte Auflagefläche verteilt sich auf diese vier Hauptebenen 15a-d, die im wesentlichen um die Gesamthöhe des mit einer Hülse 8 versehenen Tragkörpers 11 voneinander entfernt sind. Auf jeder Hauptebene 15 sind alle Bahnen 17 mit Tragkörpern 11 aufgefüllt. Die Kapazität der Auflagefläche des Kopswagens 5 kann durch eine Längenveränderung, in Richtung der Längsachse 20 gesehen, und durch zusätzliche Hauptebenen 15 festgelegt bzw. der bestehenden Spinnereianlage angepasst werden. Um das Volumen innerhalb des Kopswagens 5 und insbesondere zwischen den Hülsen 8 besser auszunutzen, können durch geeignete Abänderungen der Trennschienen 16 Zwischenebenen 21 vorgesehen werden. In Figur 3B liegt ein Teller 10 in der Zwischenebene 21a, die im wesentlichen um die Höhe eines Tellers 10 höher liegt als die Hauptebene 15a. In diesem Fall müssen die Hauptebenen dementsprechend weiter auseinander liegen. Auf beiden Längsseiten, d.h. parallel zu der Längsachse 20, sind die Bahnen 17 durch Schranken 24 verschliessbar, damit wahrend des Verfahrens des Kopswagens 5 keine Tragkörper 11 herausfallen können.

Die Uebergabestation 3 enthält ein Portal 27, worin ein Fördermittel, d.h. ein Schieber 29 und zwei Förderer 30, 31 höhenverstellbar angeordnet sind, derart, dass die oberen Schleifen von Förderbändern 32, 33 der beiden Förderer 30, 31 horizontal bündig mit den Auflageteilflächen der Hauptebenen 15a-d sowie mit der Zwischenebene 21a (21b-d nicht dargestellt) ausgerichtet werden können. Die Förderbänder 32, 33 verlaufen bzw. erstrecken sich parallel zu und über eine bestimmte Übergangsstrecke entlang den Aussenseiten der internen Förderer 34,35, welche Förderer 34,35 eine einzige, um das andere Ende der Ringspinnmaschine herumführende Förderbahn darstellen.

In der Ausgangsposition, nachdem der Kopswagen 5 mittels dessen Leitblechen 38 und mittels Anschlägen 39 und einer Arretierung 40 in der Uebergabestation 3 positioniert ist, liegen die Auflageflächen der Förderbänder 32, 33 horizontal bündig mit denen der Förderer 34, 35. Die jeweils von einem Motor 43 angetriebenen Förderbänder 32, 33 und die Förderer 34, 35 werden gemäss dem Pfeil 44 nach rechts und gemäss dem Pfeil 45 nach links in Gang gesetzt. Dadurch gelangen die Tragkörper 11 mit den Kopsen von der Ringspinnmaschine 4 nach rechts entlang einer schrägen Führung 46 in der Uebergangsstrecke auf das mit Abstandshaltern bzw. Mitnahmerippen 49 versehene Förderband 32. Nachdem ein Zähler 50 die richtige Anzahl der Kopse einer ersten Reihe bestimmt hat, werden die Förderer 34, 35 und die Förderbänder 32, 33 angehalten und der Schieber 29 wird aktiviert, nachdem die Schranken 24 der Hauptebene 15a verschwenkt oder abgesenkt worden sind. In dieser Stellung, wo die Dicke der Rippen 49 genau auf die Breite der Trennschienen 16 ausgerichtet sind, schiebt der Schieber 29 diese erste Reihe von Tragkörpern 11 auf den Kopswagen 5, wodurch gleichzeitig eine andere Reihe auf der entgegengesetzten Längsseite des Kopswagens 5 von mit leeren Hülsen 8 versehenen Tragkörpern 11 vom Kopswagen 5 auf das Förderband 33 gedrückt bzw. geschoben wird. Wenn sich auf dem Förderband 33 keine Mitnahmerippen befinden, müssen längliche wegbewegbare Führungen entlang des Förderbands 33 vorgesehen sein. Solche länglichen Führungen können auch dem Förderband 32 zugeordnet werden. Der Schieber 29 arbeitet somit im Durchstossverfahren. Die Förderbänder 32,33 und die Förderer 34,35 werden wieder eingeschaltet, wodurch gleichzeitig die Tragkörper 11 mit den vollen Hülsen bzw. Kopsen und die Tragkörper 11 mit den leeren Hülsen 8 in unterschiedlichen Richtungen befördert werden. Ein Beladen und ein Entladen des Kopswagens 5 findet somit gleichzeitig statt. Sobald die Bahnen 17 der Hauptebene 15a mit vollen Kopsen aufgefüllt worden sind, bringt ein Höhenverstellmotor 53, der mit allen vier vertikalen Gewindespindeln des Portals 27 in Verbindung steht, die Fördermittel der Übergabestation 3 gesamthaft und inklusive einer ersten Reihe von mit Kopsen bestückten Tragkörpern 11 auf die nächstfolgende Ebene, entweder die Hauptebene 15b oder die Zwischenebene 21a. Eine nicht gezeigte mechanische Stossvorrichtung ist vorgesehen, welche, sobald die gesamten Fördermittel der Übergabestation in den Bereich einer Ebene kommen, die Schranken 24 wegschwenken lässt.

## Patentansprüche

1. Transportsystem zum Befördern von individuellen, frei verfahrbare Scheiben (10) aufweisenden Tragkörpern (11) zwischen Textilmaschinen, wobei die Tragkörper mit je einem Zapfen (9) versehen sind und dadurch zum Tragen je einer vollen Spule bzw. einer leeren Hülse (8) auf dem Zapfen angeordnet sind,
dadurch gekennzeichnet, dass das System mindestens ein wegunabhängig verfahrbares Transportelement (5) mit einer Auflagefläche (15a-d) für die Tragkörper (11) und mindestens eine Übergabestation (3) aufweist, wobei die Übergabestation (3) ein Fördermittel (29,30,31) aufweist, durch das zur Abführung von Tragkörpern von der Textilmaschine Tragkörper (11) an einer Seite der Auflagefläche (15a-d) aufgenommen werden können und zur Rückführung von Tragkörpern (11) zu dieser Textilmaschine Tragkörper an der gegenüberliegenden Seite der Auflagefläche (15a-d) von dieser abgegeben werden können".

2. Transportsystem nach Anspruch 1, dadurch gekennzeichnet, dass das Fördermittel (29,30,31) neben den sich auf der Auflagefläche (15a-d) befindenden Tragkörpern (11) einer vormals abgegebenen Reihe eine neue Reihe von Tragkörpern bilden kann, wobei die Tragkörper der vormals abgegebenen und der neu gebildeten Reihe miteinander ausgerichtet sind und dass diese neu gebildete Reihe und alle in der gleichen Ebene stehenden vormals abgegebenen Reihen durch das Fördermittel (29,30,31) derart verschoben werden können, dass dadurch im Durchstossverfahren die neu gebildete Reihe auf die Auflagefläche aufgeschoben und gleichzeitig die von der neuen Reihe entfernteste Reihe von Tragkörpern (11) von der Auflagefläche an das Fördermittel übergeben werden kann.

3. Transportsystem nach Anspruch 2, dadurch gekennzeichnet, dass das Fördermittel (29,30,31) einen Schieber (29) umfasst, der die neue Reihe von Tragkörpern auf die Auflagefläche (15a-d) aufschiebt.

4. System nach Anspruch 2 und 3, dadurch gekennzeichnet, dass der Schieber (29) mit einer Anzahl Einbuchtungen entsprechend der Anzahl Tragkörper (11) der Reihe versehen ist.

5. System nach einem der vorangehenden Ansprüche, dadurch gekennzeichnet, dass das Fördermittel (29,30,31) zwei Förderer (30,31) aufweist, wovon der eine Förderer (30) zum Abgeben von Tragkörpern (11) an die Auflagefläche (15a-d) und der andere Förderer (31) zur Übernahme von Tragkörpern (11) von der Auflagefläche (15a-d) angeordnet ist.

6. System nach Anspruch 4 oder 5, dadurch gekennzeichnet, dass die Förderer (30,31) gleichzeitig zum Befördern von Tragkörpern (11) in entgegengesetzten Richtungen betätigt werden können, und zwar gleichzeitig mit Förderbändern (32,33) entlang der Spinnmaschine.

7. System nach Anspruch 5 oder 6, dadurch gekennzeichnet, dass beim Be- bzw. Entladen der Auflagefläche (15a-d) eines Transportelementes (5) die Förderer (30,31) sich entlang der Längsseiten des Transportelementes (5) erstrecken und mit diesen Längsseiten zusammenwirken.

8. System nach Anspruch 7, dadurch gekennzeichnet, dass zur Positionierung des Transportelementes (5) an diesem Leitbleche (38) und in der Übergabestation Anschläge (39) und eine Arretierung (40) vorgesehen sind.

9. System nach einem der vorangehenden Ansprüche, dadurch gekennzeichnet, dass die Auflagefläche (15a-15d) mit parallelen Leitbahnen (17) für die Tragkörper (11) versehen ist, wobei die Breite der Leitbahnen der Breite der Tragkörper entspricht.

10. System nach Anspruch 9, Anspruch 5 und Anspruch 3, dadurch gekennzeichnet, dass das Fördermittel einen Förderer (30) umfasst, auf dem eine Reihe von Tragkörpern gebildet werden kann, und dass mit diesem Förderer der Schieber (29) zusammenwirkt.

11. System nach Anspruch 4, dadurch gekennzeichnet, dass das Fördermittel (,30,31) mit Abstandshaltern (49) versehen ist, deren Dicke genau auf die Breite der Trennschienen (16) ausgerichtet ist.

12. System nach Anspruch 7 und einen der Ansprüche 9 bis 11, dadurch gekennzeichnet, dass sich die Leitbahnen (17) über die ganze Breite des Transportelementes (5) erstrecken.

13. System nach Anspruch 12, dadurch gekennzeichnet, dass die Längsseiten des Transportelementes (5) mittels bewegbarer Schranken (24) verschliessbar sind.

14. System nach einem der vorangehenden Ansprüche, dadurch gekennzeichnet, dass die Auflagefläche auf mehrere Ebenen (15a-d,21) verteilt ist.

15. System nach Anspruch 14, dadurch gekennzeichnet, dass die Ebenen (15a-d, 21) im wesentlichen um die Gesamthöhe des mit einer Hülse (18) versehenen Tragkörpers (11) voneinander entfernt sind.

16. System nach Anspruch 14, dadurch gekennzeichnet, dass Zwischenebenen (21a) vorgesehen sind, welche um einen im wesentlichen der Höhe der Scheiben (10) der Tragkörper entsprechenden Höhenabstand über den Hauptebenen (15a-d) liegen.

17. System nach einem der Ansprüche 14 bis 16, dadurch gekennzeichnet, dass das Fördermittel (29,30,31) höhenverstellbar ist, um Tragkörper (11) an den Auflageflächenteil jeder Ebene (15a-d,21) abgeben, bzw. Tragkörper (11) vom Auflageflächenteil jeder Ebene übernehmen zu können.

18. System nach einem der vorangehenden Ansprüche in Kombination mit einer Textilmaschine, dadurch gekennzeichnet, dass die Maschine eine einzige Fördereinrichtung (34,35) für die Tragkörper (11) aufweist und sich das Fördermittel (29,30,31) an diese Fördereinrichtung derart anschliesst, dass die Förderer (30,31) parallel zu und über eine bestimmte Strecke entlang den Aussenseiten der Fördereinrichtung (34,35) verlaufen, so dass die Tragkörper (11) vom Transportelement (5) über den Förderer (31) an das eine Ende der Fördereinrichtung abgegeben und vom anderen Ende der Fördereinrichtung (34,35) über den Förderer (30) übernommen werden können.

19. System nach Anspruch 18, dadurch gekennzeichnet, dass die Maschine eine Ringspinnmaschine (4) ist, wobei die Übergabestation (3) an dem einen Ende der Maschine angeordnet ist und die Fördereinrichtung (34,35) um das andere Ende der Ringspinnmaschine herumgeführt ist.

20. System nach Anspruch 18 oder 19, dadurch gekennzeichnet, dass das Fördermittel (29,30,31) zur Bildung einer Reihe von mit Kopsen bestückten Tragkörpern (11) und zum Transport der Reihe zwischen der Fördereinrichtung (34,35) der Maschine und den Ebenen der Auflagefläche (15a-d) angeordnet ist.

21. System nach einem der vorangehenden Ansprüche in Kombination mit mindestens einer Ringspinnmaschine und einer Mehrzahl von Spulmaschinen, dadurch gekennzeichnet, dass die das Fördermittel (29,30,31) aufweisende Übergabestation (3) an jeder Textilmaschine vorgesehen ist, wobei das Transportelement (5) ohne Fördermittel ausgeführt ist.

22. System nach Anspruch 21, dadurch gekennzeichnet, dass das Transportelement (5) für das fahrerlose, automatische Transportieren zwischen der Ringspinnmaschine (4) und den Spulmaschinen vorgesehen ist.

23. System nach einem der Ansprüche 21 bis 22, dadurch gekennzeichnet, dass das Transportelement (5) in einer Garndämpfungsstation einsetzbar ist.

24. Verfahren zum Betreiben eines Transportsystems nach Anspruch 1 zum Befördern von individuellen, frei verfahrbare Scheiben (10) aufweisenden Tragkörpern (11) zwischen Textilmaschinen, wobei die Tragkörper mit je einem Zapfen (9) versehen sind und dadurch zum Tragen je einer vollen Spule bzw. einer leeren Hülse (8) auf dem Zapfen angeordnet sind,
dadurch gekennzeichnet, dass die Tragkörper (11) auf eine Auflagefläche (15a-d) eines wegunabhängig verfahrbaren Transportelementes (5) übergeben werden, wozu zur Abführung von Tragkörpern (11) von der Textilmaschine in einer Übergabestation (3) diese an einer Seite der Auflagefläche aufgenommen werden und zur Rückführung von Tragkörpern (11) zu dieser Textilmaschine an der gegenüberliegenden Seite der Auflagefläche (15a-d) von dieser abgegeben werden.

25. Verfahren nach Anspruch 24, dadurch gekennzeichnet, dass die Tragkörper (11) durch ein Fördermittel (29,30,31) auf die Auflagefläche aufgegeben und von dieser abgenommen werden, dass die Übergabestation (3) an jeder Textilmaschine vorgesehen ist, und dass das Transportelement (5) ohne Fördermittel ausgeführt ist.

26. Verfahren nach Ansprüche 24 oder 25, dadurch gekennzeichnet daß neben den sich auf der Auflagefläche (15a-d) befindenden Tragkörpern (11) einer vormals abgegebenen Reihe eine neue Reihe von Tragkörpern gebildet wird, dass die Tragkörper (11) der vormals abgegebenen und der neu gebildeten Reihe miteinander ausgerichtet sind, und dass diese neu gebildete Reihe und alle in der gleichen Ebene stehenden, vormals abgegebenen Reihen durch das Transportmittel derart verschoben werden, dass dadurch im Durchstossverfahren die neu gebildete Reihe auf die Auflagefläche aufgeschoben und gleichzeitig die von der neuen Reihe entfernteste Reihe von Tragkörpern (11) von der Auflagefläche an das Fördermittel übergeben wird.

27. Verfahren nach einem der Ansprüche 24 bis 26, dadurch gekennzeichnet, dass das Transportelement (5) während des Be- und Entladens arretiert wird.

28. Verfahren nach einem der Ansprüche 24 bis 27, dadurch gekennzeichnet, dass das Verfahren an einem Ende einer Spinnmaschine (4) durchgeführt wird, wobei Tragkörper (11) mit vollen Spulen auf das Transportelement (5) geladen und Tragkörper mit leeren Hülsen (8) vom Transportelement (5) entladen werden.

29. Verfahren nach Anspruch 28, wobei die Spinnmaschine eine Ringspinnmaschine ist, dadurch gekennzeichnet, dass
die Anzahl der auf Tragkörper (11) aufgesteckten Kopse, die in einem Übergabevorgang von der Ringspinnmaschine auf das Transportelement (5) geladen werden, der Gesamtzahl der Spinnstellen der Ringspinnmaschine (4) entspricht.

30. Verfahren nach einem der Ansprüche 24 bis 29, dadurch gekennzeichnet, dass das Verfahren mit dem von einer Spulmaschine kommenden Transportelement (5) durchgeführt wird, wobei Tragkörper (11) mit leeren Hülsen (8) von dem Transportelement (5) entladen und Tragkörper mit vollen Spulen auf das Transportelement geladen werden.

31. Verfahren nach Anspruch 30, dadurch gekennzeichnet, dass das Verschieben des Transportelementes (5) zwischen der Spinnmaschine und einer Spulmaschine manuell erfolgt.

32. Verfahren nach Anspruch 30, dadurch gekennzeichnet, dass das Verschieben des Transportelementes durch fahrerloses, automatisches Transportieren erfolgt.

33. Verfahren nach einem der Ansprüche 30 bis 32, dadurch gekennzeichnet, dass das Verschieben zwischen der Spinnmaschine und der Spulmaschine weitgehend ohne Zwischenschaltung einer Pufferstation erfolgt.

34. Verfahren nach einem der Ansprüche 24 bis 33, dadurch gekennzeichnet, dass das Bestimmen der Anzahl Tragkörper in der Reihe durch Zählen erfolgt.

## Claims

1. A conveying system for conveying individual, freely movable support members (11) with discs (10) between textile machines, whereby the support members are each provided with a peg (9) and are each arranged in this way for carrying a full bobbin or an empty tube (8) on the peg, characterized in that the system is provided with at least one conveying element (5) which is movable independently of the route and is provided with a bearing surface (15a-d) for the support members (11) and at least one transfer station (3), whereby the transfer station (3) is provided with a conveying means (29, 30, 31), by means of which support members (11) can be received on one side of the bearing surface (15a-d) for carrying off support members (11) from the textile machine and support members at the opposite side of the bearing surface (15a-d) can be supplied from the bearing surface for returning support members (11) to said textile machine.

2. A conveying system as claimed in claim 1, characterized in that the conveying means (29, 30, 31) can form a new row of support members adjacent to the support members (11) disposed on the bearing surface (15a-d) of a previously supplied row, whereby the support members of the previously supplied row and the newly supplied row are mutually in alignment and said newly formed row and all rows being disposed in the same plane and being previously supplied can be displaced by the conveying means (29, 30, 31) in such a way that thereby the newly formed row is pushed onto the bearing surface in a push-through method and, simultaneously, the row of support members (11) which is farthest from the new row can be transferred from the bearing surface to the conveying means.

3. A conveying system as claimed in claim 2, characterized in that the conveying means (29, 30, 31) is provided with a pushing means (29) which pushes the new row of support members onto the bearing surface (15a-d).

4. A system as claimed in claims 2 and 3, characterized in that the pushing means (29) is provided with a number of indentations according to the number of the support members (11) of the row.

5. A system as claimed in one of the preceding claims, characterized in that the conveying means (29, 30, 31) is provided with two conveyors (30, 31), whereof the one conveyor (30) is arranged for delivering support members (11) to the bearing surface (15a-d) and the other conveyor (31) is arranged for receiving support members (11) from the bearing surface (15a-d).

6. A system as claimed in claim 4 or 5, characterized in that the conveyors (30, 31) can be actuated simultaneously for the conveyance of support members (11) in opposite directions, namely simultaneously with conveying belts (32, 33) along the spinning machine.

7. A system as claimed in claim 5 or 6, characterized in that during the loading or unloading of the bearing surface (15a-d) of a conveying element (5) the conveyors (30, 31) extend along the longitudinal sides of the conveying element (5) and cooperate with said longitudinal sides.

8. A system as claimed in claim 7, characterized in that for positioning the conveying element (5) baffle plates (38) are provided thereon and stops (39) and an arrest (40) are provided in the transfer station.

9. A system as claimed in one of the preceding claims, characterized in that the bearing surface (15a-d) is provided with parallel guiding tracks (17) for the support members (11), with the width of the guiding tracks corresponding to the width of the support members.

10. A system as claimed in claim 9, claim 5 and claim 3, characterized in that the conveying means comprises a conveyor (30) on which a row of support members can be formed and that the pushing means (29) cooperates with said conveyor.

11. A system as claimed in claim 4, characterized in that the conveying means (30, 31) is provided with spacers (49) whose thickness is adjusted precisely to the width of the seperating rails (16).

12. A system as claimed in claim 7 and one of the claims 9 to 11, characterized in that the guiding tracks (17) extend over the entire width of the conveying element (5).

13. A system as claimed in claim 12, characterized in that the longitudinal sides of the conveying element (5) are closeable by means of movable barriers (24).

14. A system as claimed in one of the preceding claims, characterized in that the bearing surface is distributed over several levels (15a-d, 21).

15. A system as claimed in claim 14, characterized in that levels (15a-d, 21) are mutually distanced by the overall height of the support member (11) which is provided with a tube (18).

16. A system as claimed in claim 14, characterized in that intermediate levels (21a) are provided which are disposed above the main levels (15a-d) at a distance of height substantially corresponding to the height of the discs (10) of the support members.

17. A system as claimed in one of the claims 14 to 16, characterized in that the conveying means (29, 30, 31) is height adjustable in order to deliver support members (11) to the bearing surface portion of each level (15a-d, 21) or to receive support members (11) from the bearing surface portion of each level.

18. A system as claimed in one of the preceding claims in combination with a textile machine, characterized in that the machine is provided with a single conveying device (34, 35) for the support member (11) and the conveying means (29, 30, 31) is provided downstream of said conveying device in such a way that the conveyors (30, 31) extend parallel to and over a certain path alongside the outer sides of the conveying device (34, 35) so that the support members (11) are delivered by the conveying element (5) over the conveyor (31) to the one end of the conveying device and are received from the other end of the conveying device (34, 35) over the conveyor (30).

19. A system as claimed in claim 18, characterized in that the machine is a ring spinning machine (4), whereby the transfer station (3) is arranged at the one end of the machine and the conveying device (34, 35) is guided around the other end of the ring spinning machine.

20. A system as claimed in claim 18 or 19, characterized in that the conveying means (29, 30, 31) is arranged for forming a row of support members (11) provided with cops and for conveying the row between the conveying device (34, 35) of the machine and the planes of the bearing surface (15a-d).

21. A system as claimed in one of the preceding claims in combination with at least one ring spinning machine and a plurality of winding machines, characterized in that the transfer station (3) provided with the conveying means (29, 30, 31) is provided in each textile machine, whereby the conveying element (5) is arranged without the conveying means.

22. A system as claimed in claim 21, characterized in that the conveying element (5) is provided for driverless automatic conveyance between the ring spinning machine (4) and the winding machines.

23. A system as claimed in one of the claims 21 to 22, characterized in that the conveying element (5) can be used in a yarn steaming station.

24. A method for operating a conveying system as claimed in claim 1 for conveying individual support members (11) provided with freely movable discs (10) between textile machines, whereby the support members are each provided with a peg (9) and are thus arranged for carrying a full bobbin or empty tube (8) each on the peg, characterized in that the support members (11) are transferred onto a bearing surface (15a-d) of a conveying element (5) which is movable independently of the route, whereby for carrying off support members (11) from the textile machine the support members are received on one side of the bearing surface in a transfer station (3) and are discharged by the transfer station on the opposite side of the bearing surface (15a-d) for returning the support members (11) to said textile machine.

25. A method as claimed in claim 24, characterized in that the support members (11) are delivered to the bearing surface by a conveying means (29, 30, 31) and are received therefrom, that the transfer station (3) is provided in each textile machine and that the conveying element (5) is arranged without conveying means.

26. A method as claimed in claims 24 or 25, characterized in that in addition to the support members (11) of a previously supplied row which are disposed on the bearing surface (15a-d), a new row of support members is formed, that the support members (11) of the previously delivered and newly formed row are mutually in alignment and that said newly formed row and all rows standing on the same level and being previously supplied are displaced by the conveying means in such a way that by mean of the push-through method the newly formed row is pushed onto the bearing surface and simultaneously the row of support members (11) being farthest from the new row is transferred from the bearing surface to the conveying means.

27. A method as claimed in one of the claims 24 to 26, characterized in that the conveying element (5) is arrested during the loading and unloading.

28. A method as claimed in one of the claims 24 to 27, characterized in that the method is carried out at one end of a spinning machine (4), whereby support members (11) with full bobbins are loaded onto the conveying element (5) and support members with empty tubes (8) are unloaded from the conveying element (5).

29. A method as claimed in claim 28, whereby the spinning machine is a ring spinning machine, characterized in that the number of the cops which are creeled on the support members (11) and are loaded in a transfer process from the ring spinning machine to the conveying element (5) correspond to the total number of spinning positions of the ring spinning machine (4).

30. A method as claimed in one of the claims 24 to 29, characterized in that the method is carried out with the conveying element (5) coming from a winding machine, whereby the support members (11) with the empty tubes (8) are unloaded from the conveying element (5) and support members with full bobbins are loaded onto the conveying element.

31. A method as claimed in claim 30, characterized in that the displacement of the conveying element (5) between the spinning machine and a winding machine is made manually.

32. A method as claimed in claim 30, characterized in that the displacement of the conveying element is made by driverless automatic conveyance.

33. A method as claimed in one of the claims 30 to 32, characterized in that the displacement between the spinning machine and the winding machine is made substantially without interposing a buffer station.

34. A method as claimed in one of the claims 24 to 33, characterized in that the determination of the number of support members in the row is made by counting.

## Revendications

1. Système de transport servant à transporter, entre des machines textiles, des corps porteurs individuels (11) possédant des disques (10) pouvant être déplacés librement, et où les corps porteurs sont pourvus chacun d'un tourillon (9), et de ce fait, sont disposés pour porter chacun une bobine pleine respectivement un fuseau vide (8) sur le tourillon,
caractérisé par le fait que
le système possède au moins un élément transporteur (5) pouvant être déplacé d'une manière indépendante en ce qui concerne le trajet, avec une surface portante (15a-d) pour les corps porteurs (11), et au moins une station de transfert (3), et où la station de transfert (3) possède un moyen de transport (29, 30, 31), par lequel des corps porteurs (11) peuvent être réceptionnés par un côté de la surface portante (15a-d), pour l'évacuation des corps porteurs venant de la machine textile, et des corps porteurs peuvent être distribués par le côté opposé de la surface portante (15a-d), pour l'amenée en retour des corps porteurs (11) vers cette machine textile.

2. Système de transport selon revendication 1,
caractérisé par le fait que
le moyen de transport (29, 30, 31) peut former une nouvelle rangée de corps porteurs, à côté des corps porteurs (11) d'une rangée distribuée précédemment, qui se trouvent sur la surface portante (15a-d), et où les corps porteurs de la rangée distribuée précédemment et de la rangée nouvellement formée sont alignés les uns avec les autres, et que cette rangée nouvellement formée et toutes les rangées distribuées précédemment se tenant dans le même plan, peuvent être déplacées par le moyen de transport (29, 30, 31), de telle sorte que, par un procédé de poussée, la rangée nouvellement formée peut ainsi être glissée sur la surface portante, et la rangée de corps porteurs (11) la plus éloignée de la nouvelle rangée peut être transférée simultanément, depuis la surface portante sur le moyen de transport.

3. Système de transport selon revendication 2,
caractérisé par le fait que
le moyen de transport (29, 30, 31) comprend un coulisseau (29) qui pousse la nouvelle rangée de corps porteurs sur la surface portante (15a-d).

4. Système selon revendications 2 et 3,
caractérisé par le fait que
le coulisseau (29) est pourvu d'un nombre de baies correspondant au nombre de corps porteurs (11) de la rangée.

5. Système selon l'une des revendications précédentes,
caractérisé par le fait que
le moyen de transport (29, 30, 31) possède deux transporteurs (30, 31), dont l'un des transporteurs (30) est disposé pour la distribution des corps porteurs (11) vers la surface portante (15a-d), et l'autre transporteur (31) est disposé pour la réception des corps porteurs (11) venant de la surface portante (15a-d).

6. Système selon revendication 4 ou 5,
caractérisé par le fait que
les transporteurs (30, 31) peuvent être actionnés simultanément dans des directions opposées, pour le transport des corps porteurs (11), et ceci simultanément avec des bandes transporteuses (32, 33) le long de la machine à filer.

7. Système selon revendications 5 ou 6,
caractérisé par le fait que,
lors du chargement respectivement du déchargement de la surface portante (15a-d) d'un élément transporteur (5), les transporteurs (30, 31) s'étendent le long des côtés longitudinaux de l'élément transporteur (5), et agissent conjointement avec ces côtés longitudinaux.

8. Système selon revendication 7,
caractérisé par le fait que,
pour le positionnement de l'élément transporteur (5), des tôles de guidage (38) sont prévus sur de celui-ci, ainsi que des butées (39) et un dispositif d'arrêt (40) dans la station de transfert.

9. Système selon l'une des revendications précédentes,
caractérisé par le fait que
la surface portante (15a-15d) est pourvue de chemins de guidage parallèles (17) pour les corps porteurs (11), et où la largeur des chemins de guidage correspond à la largeur des corps porteurs.

10. Système selon revendication 9, revendication 5 et revendication 3,
caractérisé par le fait que
le moyen de transport comprend un transporteur (30) sur lequel une rangée de corps porteurs peut être formée, et que le coulisseau (29) agit conjointement avec ce transporteur.

11. Système selon revendication 4,
caractérisé par le fait que
le moyen de transport (30, 31) est pourvu d'écarteurs (49), dont l'épaisseur est accordée exactement avec la largeur des rails de séparation (16).

12. Système selon revendication 7 et une des revendications 9 à 11,
caractérisé par le fait que
les chemins de guidage (17) s'étendent sur toute la largeur de l'élément transporteur (5).

13. Système selon revendication 12,
caractérisé par le fait que
les côtés longitudinaux de l'élément transporteur (5) peuvent être fermés à l'aide de barrières mobiles (24).

14. Système selon l'une des revendications précédentes,
caractérisé par le fait que
la surface portante est répartie sur plusieurs plans (15a-d, 21).

15. Système selon revendication 14,
caractérisé par le fait que
les plans (15a-d, 21) sont éloignés l'un de l'autre essentiellement de la hauteur totale du corps porteur (11) pourvu d'un fuseau (18).

16. Système selon revendication 14,
caractérisé par le fait que
des plans intermédiaires (21a) sont prévus, et qui se situent au-dessus des plan principaux (15a-d), à une distance en hauteur correspondant essentiellement à la hauteur des disques (10) des corps porteurs.

17. Système selon une des revendications 14 à 16,
caractérisé par le fait que
le moyen de transport (29, 30, 31) est réglable en hauteur, afin de pouvoir distribuer des corps porteurs (11) à la partie de surface portante de chaque plan (15a-d, 21), respectivement afin de pouvoir recevoir des corps porteurs (11) depuis la partie de surface portante de chaque plan.

18. Système selon l'une des revendications précédentes, en combinaison avec une machine textile,
caractérisé par le fait que
la machine possède un arrangement de transport unique (34, 35) pour les corps porteurs (11), et le moyen de transport (29, 30, 31) fait suite à cet arrangement de transport, de telle sorte que les transporteurs (30, 31) se déplacent d'une manière parallèle, et sur un trajet déterminé, le long des côtés extérieurs de l'arrangement de transport (34, 35), de façon à ce que les corps porteurs (11) de l'élément transporteur (5) peuvent être distribués à une des extrémités de l'arrangement de transport via le transporteur (31), et peuvent être réceptionnés par l'autre extrémité de l'arrangement de transport (34, 35) via le transporteur (30).

19. Système selon revendication 18,
caractérisé par le fait que
la machine est une machine à filer à anneaux (4), et où la station de transfert (3) est disposée à une extrémité de la machine, et l'arrangement de transport (34, 35) est guidé autour de l'autre extrémité de la machine à filer à anneaux.

20. Système selon revendication 18 ou 19,
caractérisé par le fait que
le moyen de transport (29, 30, 31) est disposé pour la formation d'une rangée de corps porteurs (11) garnis de bobines, et pour le transport de la rangée située entre l'arrangement de transport (34, 35) de la machine et les plans de la surface portante (15a-d).

21. Système selon l'une des revendications précédentes, en combinaison avec au moins une machine à filer à anneaux et une pluralité de machines à bobiner,
caractérisé par le fait que
la station de transfert (3) possédant le moyen de transport (29, 30, 31) est prévue à chaque machine textile, et où l'élément transporteur (5) est réalisé sans moyen de transport.

22. Système selon revendication 21,
caractérisé par le fait que
l'élément transporteur (5) est prévu pour le transport automatique et sans conducteur, entre la machine à filer à anneaux (4) et les machines à bobiner.

23. Système selon une des revendications 21 à 22,
caractérisé par le fait que
l'élément transporteur (5) peut être mis en service dans une station de vaporisage de fil.

24. Procédé utilisé pour exploiter un système de transport selon revendication 1, servant à transporter, entre des machines textiles, des corps porteurs individuels (11) possédant des disques (10) pouvant être déplacés librement, et où les corps porteurs sont pourvus chacun d'un tourillon (9), et de ce fait, sont disposés pour porter chacun une bobine pleine respectivement un fuseau vide (8) sur le tourillon,
caractérisé par le fait que
les corps porteurs (11) sont transférés sur une surface portante (15a-d) d'un élément transporteur (5), déplaçable indépendamment du trajet, procédé dans lequel, pour l'évacuation des corps porteurs (11) venant de la machine textile, vers une station de transfert (3), ceux-ci sont réceptionnés par un côté de la surface portante, et pour l'amenée en retour des corps porteurs (11) vers cette machine textile, ceux-ci sont distribués par le côté opposé de la surface portante (15a-d).

25. Procédé selon revendication 24,
caractérisé par le fait que
les corps porteurs (11) sont donnés sur la surface portante par un moyen de transport (29, 30, 31), et sont retirés de celle-ci, que la station de transfert (3) est prévue à chaque machine textile, et que l'élément transporteur (5) est réalisé sans moyen de transport.

26. Procédé selon revendication 24 ou 25,
caractérisé par le fait
qu'une nouvelle rangée de corps porteurs est formée à côté des corps porteurs (11) se trouvant sur la surface portante (15a-d) d'une rangée distribuée précédemment, que les corps porteurs (11) de la rangée distribuée précédemment et de la rangée nouvellement formée, sont alignés les uns avec les autres, et que cette rangée nouvellement formée et toutes les rangées distribuées précédemment se tenant dans le même plan, peuvent être déplacées par le moyen de transport, de telle sorte que, par un procédé de poussée, la rangée nouvellement formée est ainsi glissée sur la surface portante, et la rangée de corps porteurs (11) la plus éloignée de la nouvelle rangée est transférée simultanément, depuis la surface portante sur le moyen de transport.

27. Procédé selon une des revendications 24 à 26,
caractérisé par le fait que
l'élément transporteur (5) est arrêté pendant le chargement et le déchargement.

28. Procédé selon une des revendications 24 à 27,
caractérisé par le fait que
le procédé est effectué à une extrémité d'une machine à filer (4), et où les corps porteurs (11) garnis de bobines pleines sont chargés sur l'élément transporteur (5), et les corps porteurs garnis de fuseaux vides (8) sont déchargés depuis l'élément transporteur (5).

29. Procédé selon revendication 28, dans lequel la machine à filer est une machine à filer à anneaux,
caractérisé par le fait que
le nombre de bobines emboîtées sur des corps porteurs (11), et chargées depuis la machine à filer à anneaux sur l'élément transporteur (5) dans un processus de transfert, correspond au nombre total des postes de filage de la machine à filer à anneaux (4).

30. Procédé selon une des revendications 24 à 29,
caractérisé par le fait que
le procédé est effectué avec l'élément transporteur (5) venant depuis une machine à bobiner, et où des corps porteurs (11) garnis de fuseaux vides (8) sont déchargés depuis l'élément transporteur (5), et des corps porteurs garnis de bobines pleines sont chargés sur l'élément transporteur.

31. Procédé selon revendication 30,
caractérisé par le fait que
le déplacement de l'élément transporteur (5) entre la machine à filer et une machine à bobiner se fait manuellement.

32. Procédé selon revendication 30,
caractérisé par le fait que
le déplacement de l'élément transporteur se fait par transport automatique, sans conducteur.

33. Procédé selon une des revendications 30 à 32,
caractérisé par le fait que
le déplacement entre la machine à filer et la machine à bobiner se fait le plus possible sans intercalation d'une station tampon.

34. Procédé selon une des revendications 24 à 33,
caractérisé par le fait que
la détermination du nombre de corps porteurs dans la rangée se fait par comptage.
